# FASCICULE DE BREVET EUROPEEN

(11) **EP 0 794 404 B1**
(45) Date de publication et mention de la délivrance du brevet: **24.10.2001**
(21) Numéro de dépôt: 97400357.6
(22) Date de dépôt: 18.02.1997
(51) Int. Cl.: F41G 7/20, F41G 7/22

(54) **Procédé et dispositif de guidage d'un corps volant vers une cible**
Verfahren und Vorrichtung zum Leiten eines Flugkörpers zu einem Ziel
Method and apparatus to guide a missile towards a target

(30) Priorité: 07.03.1996 FR 9602884
(43) Date de publication de la demande: 10.09.1997
(73) Titulaire: AEROSPATIALE MATRA, 75016 Paris (FR)
(72) Inventeur: Naccache, Frédéric, 91600 Savigny-Sur-Orge (FR)
(74) Mandataire: Bonnetat, Christian

(56) Documents cités:
- EP-A- 0 508 905
- FR-A- 2 226 066
- GB-A- 2 025 660

## Description

La présente invention concerne un procédé de guidage d'un corps volant vers une cible, située sur le territoire survolé par ledit corps volant, ainsi qu'un dispositif pour la mise en oeuvre de ce procédé.

Bien que non exclusivement, la présente invention s'applique plus particulièrement à un missile, par exemple un missile antichar, comportant un capteur d'images qui observe, vers le bas et vers l'avant du missile, suivant une ligne de visée, ledit territoire survolé. Dans le cadre de la présente invention, le capteur d'images concerne un capteur qui restitue, sous forme d'image, une vision du réel.

Généralement, la ligne de visée dudit capteur d'images est maintenue fixe, en position à piquer, par rapport au missile, lors de la phase de recherche de la cible, et au moins jusqu'à la détection de cette dernière. De façon connue, un tel mode de recherche de cible est mis en oeuvre, notamment sur des missiles équipés de capteurs d'images à rayonnement infrarouge ou visible.

Après la détection de la cible, le missile est généralement aligné sur ladite cible, puis il est guidé directement sur cette dernière, souvent par autoguidage. Un tel alignement du missile sur la cible entraîne la sortie de la cible du champ de vision du capteur d'images, si la ligne de visée de ce dernier est maintenue dans sa position initiale, à piquer, par rapport à l'axe longitudinal du missile de sorte que, dans ce cas, le missile ne peut plus recevoir d'informations dudit capteur d'images concernant la cible, ce qui rend impossible un guidage précis dudit missile, notamment par autoguidage.

Deux solutions connues peuvent être envisagées pour obtenir alors, malgré tout, des informations concernant la cible :
- premièrement, utiliser un capteur d'images mobile, monté sur une plate-forme stabilisée. Cette solution mise en oeuvre sur de nombreux missiles s'avère techniquement satisfaisante, mais elle est coûteuse et complexe. La présence d'une plate-forme double, en effet, pratiquement le coût de la partie avant du missile, notamment en raison de sa complexité mécanique et électrique, des asservissements et des motorisations supplémentaires, et de la difficulté des montages et des intégrations ; et
- deuxièmement, utiliser un capteur d'images présentant un champ de vision très large de manière à englober l'axe du missile. Cette solution entraîne toutefois une dégradation de la résolution angulaire du capteur d'images, ce qui diminue les distances de détection et de reconnaissance de la cible. De plus, toute la partie supérieure de l'image formée alors est inutile, puisqu'elle visualise le ciel.

Par conséquent, aucune de ces deux solutions connues ne présente à la fois une efficacité élevée et un coût réduit, et ne peut être considérée comme satisfaisante, notamment pour des missiles à coût réduit.

Par le document FR-2 226 066, on connaît un dispositif de commande pour engin aérien, comportant une tête chercheuse qui produit une impulsion de commande en fonction de la vitesse de rotation de la ligne de pointage et un organe de réglage commandé par cette impulsion de commande, pour provoquer une accélération transversale de l'engin. L'engin est commandé selon deux phases, dont l'une correspond à une navigation proportionnelle et dont l'autre correspond à la commande d'une accélération transversale maximale. Ce document connu préconise, de plus, de rendre l'émission de l'impulsion de commande sur l'organe de réglage, variable en fonction de l'angle de déviation de l'antenne, dans le sens d'une diminution de l'accélération transversale pour les grands angles de déviation, de telle façon que, pour lesdits grands angles de déviation qui comportent le danger d'amener l'antenne en butée, il soit commandé une plus faible accélération transversale que ne l'exige la loi normale de déviation.

Par ailleurs, par le document FR-2 474 686, on connaît un système d'autoguidage pour un engin volant, comprenant des moyens de détection d'une cible, un dispositif accélérométrique et des moyens d'élaboration d'une force de pilotage appliquée à l'engin par l'intermédiaire d'actionneurs agissant sur des gouvernes. De plus, lesdits moyens de détection comprennent un système optique associé à au moins une barrette munie d'une pluralité de détecteurs infrarouges. Ladite barrette peut présenter un angle prédéterminé et fixe par rapport à l'axe de l'engin de sorte que la ligne de visée desdits moyens de détection soit fixe par rapport à l'axe longitudinal dudit engin.

La présente invention a pour objet de remédier aux inconvénients précités. Elle concerne un procédé pour guider, de façon précise et peu coûteuse, un corps volant, notamment un missile, vers une cible située sur le territoire survolé par le corps volant, ledit procédé présentant deux phases, dont l'une correspond à la commande d'un facteur de charge maximal, ledit corps volant comportant un capteur d'images qui observe, vers le bas et vers l'avant du corps volant, suivant une ligne de visée, ledit territoire survolé.

A cet effet, selon l'invention, ledit procédé est remarquable en ce que, lors de l'approche de la cible :
- dans une première phase, qui débute lorsque l'on détecte la cible dans une image engendrée par le capteur d'images :
   . on maintient constant l'angle non nul entre ladite ligne de visée du capteur d'images et l'axe longitudinal dudit corps volant ; et
   . on impose audit corps volant une trajectoire telle que la cible est maintenue fixe dans l'image ; puis
- dans une seconde phase, qui débute lorsque le facteur de charge maximal susceptible d'être appliqué audit corps volant correspond au facteur de charge qui doit être appliqué audit corps volant pour incurver ladite trajectoire afin de rejoindre ladite cible, on guide ledit corps volant directement vers ladite cible, en appliquant ledit facteur de charge maximal.

Ainsi, grâce à l'invention, comme durant ladite première phase :
- l'angle entre la ligne de visée et l'axe longitudinal du corps volant est maintenu constant, on peut utiliser un capteur d'images à ligne de visée fixe par rapport au corps volant, c'est-à-dire un capteur d'images à coût réduit, ne nécessitant pas de plate-forme stabilisée pour sa mise en oeuvre ; et comme
- la cible est maintenue dans l'image, on reçoit pendant toute ladite première phase des informations concernant ladite cible, et notamment la position de celle-ci, ce qui permet de réaliser un guidage extrêmement précis du corps volant, en particulier sous forme d'autoguidage.

La présente invention satisfait donc aux deux conditions précitées d'efficacité et de coût réduit. Elle présente de plus d'autres avantages lors de sa mise en oeuvre, notamment :
- un montage et une maintenance simplifiés ;
- une économie en composants, surtout en composants électroniques ; et
- dans le cas d'un missile, une simplification importante des tests automatiques devant être réalisés avant le tir.

De façon avantageuse, dans ladite première phase, pour guider ledit corps volant le long de ladite trajectoire imposée :
- on calcule :
   . un premier ordre de commande, pour guider ledit corps volant dans un plan vertical de référence passant par ledit corps volant et ladite cible ; et
   . un second ordre de commande, pour guider ledit corps volant dans le plan horizontal ; et
- on applique audit corps volant lesdits premier et second ordres de commande ainsi calculés.

Le procédé conforme à l'invention peut être mis en oeuvre selon deux modes de mise en oeuvre différents précisés ci-dessous.

Dans un premier mode de mise en oeuvre, ledit premier ordre de commande est un ordre de commande du facteur de charge du corps volant, appliquant un facteur de charge de commande.

Dans ce cas, de façon avantageuse, on calcule le facteur de charge de commande rco à partir des expressions suivantes : dans lesquelles :
- K est une valeur de gain ;
- x est la distance entre le corps volant et un point de référence, selon une direction horizontale dudit plan vertical de référence ;
- z est la distance entre le corps volant et ledit point de référence, selon une direction verticale dudit plan vertical de référence ;
- xc est la distance entre la cible et ledit point de référence, selon ladite direction horizontale, de valeur constante ; et
- V est la valeur de la projection du vecteur vitesse du corps volant sur ledit plan vertical de référence.

Le calcul dudit facteur de charge de commande peut être réalisé selon différents modes de réalisation.

Dans un premier mode de réalisation, pour calculer ledit facteur de charge de commande Γco, on utilise :
- pour le gain K, une valeur constante prédéfinie ; et
- pour les distances x et z du corps volant, des valeurs déterminées à partir de mesures accélérométriques réalisées sur ledit corps volant.

En outre, dans un second mode de réalisation, pour calculer ledit facteur de charge de commande Γco :
- on calcule le gain K à partir de l'équation K=tg(α-Θex), dans laquelle :
   . α représente la position angulaire de la cible dans l'image prise par le capteur d'images ; et
   . Θex est la valeur de l'assiette longitudinale exécutée par le corps volant ; et
- on détermine les distances x et z du corps volant à partir de mesures accélérométriques réalisées sur ledit corps volant.

Dans ce cas, de préférence, l'angle α est déterminé à partir de mesures réalisées par un suiveur d'images, sur une image prise par ledit capteur d'images.

Afin de remédier aux imperfections d'exécution du facteur de charge de commande précisé précédemment, dues notamment à l'existence de retards, de temps de réponse, de biais et/ou de bruits dans l'exécution et susceptibles d'entraîner un déplacement de la cible dans l'image, on ajoute un terme additionnel correctif audit facteur de charge de commande.

A cet effet, selon l'invention :
- on calcule une accélération corrective susceptible d'engendrer une action s'opposant au déplacement de la cible dans l'image ; et
- on ajoute l'accélération corrective ainsi calculée au facteur de charge de commande à appliquer au corps volant.

De préférence, ladite accélération corrective Γ1 est calculée à partir de l'expression :$\text{Γ1 = a.} {\text{α}}^{̇} \text{.Vr}$ dans laquelle :
- a est une constante, de préférence égale à 3 ;
- α̇ est la vitesse de déplacement angulaire de la cible dans l'image ; et
- Vr est la vitesse de rapprochement du corps volant de la cible (qui est proche de la vitesse dudit corps volant lorsque la cible est faiblement mobile).

Par ailleurs, dans le second mode de mise en oeuvre de l'invention, ledit premier ordre de commande est un ordre de commande de l'assiette longitudinale du corps volant, appliquant une assiette longitudinale de commande.

Dans ce cas, notamment pour remédier aux imperfections d'exécution de ladite assiette longitudinale de commande, on calcule et on applique audit corps volant, en plus de ladite assiette longitudinale de commande, une accélération corrective qui engendre une action s'opposant à un éventuel déplacement de la cible dans l'image.

De plus, lorsque ledit corps volant est guidé à l'aide de gouvernes, et ladite assiette longitudinale de commande et ladite accélération corrective sont calculées et appliquées chacune au moyen d'une boucle de commande spécifique, de façon avantageuse, on fait fonctionner en parallèle lesdites boucles de commande de manière à obtenir deux ordres séparés de braquage des gouvernes du corps volant que l'on applique simultanément aux gouvernes dudit corps volant.

Avantageusement, pour calculer l'accélération corrective, on tient compte de la vitesse angulaire et de l'accélération du corps volant susceptibles d'être engendrées par l'application de l'assiette longitudinale de commande, devant être appliquée simultanément à ladite accélération corrective.

De préférence, ladite vitesse angulaire eaux et ladite accélération Faux sont calculées à partir des expressions suivantes : dans lesquelles :
- Θ̇co est la vitesse angulaire obtenue à partir de l'assiette longitudinale de commande ; et
- V est la valeur de la projection du vecteur vitesse du corps volant sur ledit plan vertical de référence.

Par ailleurs, avantageusement :
- dans un premier mode de réalisation, on fait débuter ladite seconde phase lorsque la dérivée ε̇ par rapport au temps de la valeur écartométrique réelle (rotation de la droite engin-cible dans le repère sol) devient égale à une valeur maximale ε̇ max qui vérifie l'équation :${\text{ε}}^{̇} \text{max = (Γmax-A) / (B.V)}$ dans laquelle :
   . A et B sont deux constantes prédéfinies ;
   . Γmax est ledit facteur de charge maximal ; et
   . V est la valeur de la projection du vecteur vitesse du corps volant sur ledit plan vertical de référence ; tandis que
- dans un second mode de réalisation, on fait débuter ladite seconde phase lorsque l'assiette longitudinale de commande devient égale à une valeur limite d'assiette longitudinale, obtenue par l'application audit corps volant dudit facteur de charge maximal, en prenant en compte la constante de temps de mise en virage du corps volant.

La présente invention concerne également un dispositif pour la mise en oeuvre du procédé précité, ledit dispositif étant monté à bord d'un corps volant et comportant :
- un capteur d'images pour prendre suivant une ligne de visée des images du territoire survolé, ladite ligne de visée du capteur d'images étant fixe par rapport à l'axe longitudinal du corps volant ;
- un système de calcul pour déterminer des ordres de commande dudit corps volant, à partir d'images prises par ledit capteur d'images ; et
- des moyens de commande pour appliquer audit corps volant les ordres de commande déterminés par ledit système de calcul.

A cet effet, selon l'invention, ledit dispositif est remarquable en ce que ledit système de calcul détermine des ordres de commande permettant :
. dans ladite première phase, d'imposer audit corps volant une trajectoire telle que la cible soit maintenue fixe dans l'image ; et
. dans ladite seconde phase, de guider ledit corps volant directement vers ladite cible.

Les figures du dessin annexé feront bien comprendre comment l'invention peut être réalisée. Sur ces figures, des références identiques désignent des éléments semblables.

La figure 1 illustre schématiquement le guidage conforme à l'invention d'un corps volant vers une cible.

La figure 2 montre la projection sur un plan vertical de la représentation de la figure 1.

La figure 3 est le schéma synoptique d'un dispositif conforme à l'invention.

La figure 4 illustre schématiquement un premier mode de réalisation de moyens de calcul, pour la mise en oeuvre de l'invention selon un premier mode de mise en oeuvre.

La figure 5 illustre schématiquement un deuxième mode de réalisation de moyens de calcul, pour la mise en oeuvre de l'invention selon ledit premier mode de mise en oeuvre.

La figure 6 illustre schématiquement un troisième mode de réalisation de moyens de calcul, pour la mise en oeuvre de l'invention selon ledit premier mode de mise en oeuvre.

La figure 7 illustre schématiquement des moyens de calcul, pour la mise en oeuvre de l'invention selon un second mode de mise en oeuvre.

Le dispositif 1 conforme à l'invention est monté sur un corps volant M, par exemple un missile, pour guider ledit corps volant M vers une cible C, par exemple un char à détruire, illustrée par un point sur les figures 1 et 2.

Ledit dispositif 1 représenté schématiquement sur la figure 3 est du type comportant :
- un capteur d'images 2, par exemple à rayonnement infrarouge ou visible, pour prendre selon un champ de vision CV formée autour d'une ligne de visée LV représentée sur la figure 1 des images (non représentées) du territoire S survolé par ledit corps volant M, sur lequel territoire S est située ladite cible C ;
- un système de calcul 3 pour déterminer des ordres de commande dudit corps volant M, à partir d'images prises par ledit capteur d'images 2 ; et
- des moyens de commande 4, du type connu, pour appliquer audit corps volant M les ordres de commande déterminés par ledit système de calcul 3, de manière à guider le corps volant M, comme illustré par une ligne mixte G.

Selon l'invention, le guidage du corps volant M au moyen dudit dispositif 1 présente, lors de l'approche de la cible, les caractéristiques suivantes :
- dans une première phase, qui débute lorsque l'on détecte la cible C dans une image engendrée par le capteur d'images 2 :
   . on maintient constant l'angle Θo entre ladite ligne de visée LV du capteur d'images 2 et l'axe longitudinal AL dudit corps volant M ; et
   . on impose audit corps volant M une trajectoire T telle que la cible C est maintenue fixe dans l'image ; puis
- dans une seconde phase, qui débute lorsque le facteur de charge maximal susceptible d'être appliqué audit corps volant M correspond au facteur de charge qui doit être appliqué audit corps volant M pour incurver ladite trajectoire T afin de rejoindre ladite cible C, on guide ledit corps volant M directement vers ladite cible C, en appliquant ledit facteur de charge maximal.

Pour ce faire, le dispositif 1 est tel que :
- la ligne de visée LV du capteur d'images 2 est maintenue fixe par rapport à l'axe longitudinal AL du corps volant M ; et
- ledit système de calcul 3 détermine des ordres de commande permettant :
   . dans ladite première phase, d'imposer audit corps volant M une partie T1 de la trajectoire T telle que la cible soit maintenue fixe dans l'image ; et
   . dans ladite seconde phase, de guider ledit corps volant M directement vers la cible C, comme illustré par la partie T2 de la trajectoire T de la figure 1.

Ainsi, grâce à l'invention :
- comme la ligne de visée LV est maintenue fixe par rapport à l'axe longitudinal AL du corps volant M, on peut utiliser un capteur d'images 2 à coût réduit directement monté, à poste fixe, sur le corps volant M et ne nécessitant aucune plate-forme stabilisée pour son fonctionnement, ce qui permet de réduire le coût du dispositif 1 ; et
- la cible C étant maintenue dans l'image, durant toute ladite première phase, on reçoit pendant toute cette phase des informations concernant ladite cible C, ce qui permet de réaliser un guidage extrêmement précis.

En outre, ledit dispositif 1 présente, en plus d'un coût réduit et d'une mise en oeuvre précise indiqués précédemment, d'autres avantages importants, notamment :
- un montage et une maintenance simplifiés ;
- une économie en composants, notamment en composants électroniques ; et
- dans le cas d'un missile, une simplification importante des tests automatiques réalisés avant le tir.

Plus précisément, afin de pouvoir guider, dans ladite première phase, ledit corps volant M le long de ladite trajectoire T1 imposée, ledit système de calcul 3 :
- calcule à la fois :
   . un premier ordre de commande précisé ci-dessous, pour guider ledit corps volant M dans un plan vertical de référence OXZ passant par ledit corps volant M et ladite cible C ; et
   . un second ordre de commande, pour guider ledit corps volant M dans un plan horizontal OXY, lesdits plans OXZ et OXY formant un repère de référence OXYZ défini pour expliciter la mise en oeuvre de la présente invention. Selon l'invention, dans ledit plan horizontal OXY, le corps volant M est guidé selon une méthode usuelle non précisée davantage, de préférence une méthode de type "navigation proportionnelle" ; et
- transmet lesdits premier et second ordres de commande auxdits moyens de commande 4, par une liaison 5.

A cet effet, selon l'invention :
- dans un premier mode de mise en oeuvre de l'invention, ledit premier ordre de commande est un ordre de commande du facteur de charge du corps volant M, appliquant un facteur de charge de commande Γco. Ledit système de calcul 3 comporte à cet effet des moyens de calcul 6, 7 ou 8 représentés selon trois modes de réalisation différents respectivement sur les figures 4 à 6, pour calculer ledit facteur de charge de commande Γco ; tandis que
- dans un second mode de mise en oeuvre de l'invention, ledit premier ordre de commande est un ordre de commande de l'assiette longitudinale du corps volant, appliquant une assiette longitudinale de commande Θco, calculée par des moyens de calcul 9, intégrés dans ledit système de calcul 3 et représentés schématiquement sur la figure 7.

Selon l'invention, dans ledit premier mode de mise en oeuvre de l'invention, le facteur de charge de commande Γco calculé par l'un desdits moyens de calcul 6, 7 ou 8, est obtenu notamment à partir des expressions suivantes, explicitées ci-après :${\text{Γco = (V}}^{\text{2}} {\text{.(d}}^{\text{2}} {\text{z/dx}}^{\text{2}} {\text{)) / (1+(dz/dx)}}^{\text{2}} {\text{)}}^{\text{3/2}}$ dans lesquelles :
- K est une valeur de gain précisée ci-dessous ;
- x est la distance entre le corps volant M et un point de référence, en l'occurrence le point O du repère de référence OXYZ précité, selon la direction horizontale OX, tel que représenté sur les figures 1 et 2 ;
- z est la distance entre le corps volant M et ledit point de référence O, selon la direction verticale OZ dudit plan vertical de référence OXZ ;
- xc est la distance entre la cible C et ledit point de référence O, selon ladite direction horizontale OX, de valeur supposée constante ; et
- V est la valeur de la projection du vecteur vitesse du corps volant M sur ledit plan vertical de référence OXZ.

On notera :
- que dz/dx et d²z/dx² correspondent aux dérivées première et seconde d'une fonction z=f(x) qui représente la projection sur le plan OXZ de la partie T1 de la trajectoire T du corps volant M dans ladite première phase, ladite partie de trajectoire T1 étant imposée pour maintenir la cible C fixe dans l'image avec un angle Θo constant entre la ligne de visée LV et l'axe longitudinal AL du corps volant M. Comme on peut le voir sur la figure 1, selon l'invention, la ligne de visée LV n'est pas obligatoirement alignée sur la cible C, c'est-à-dire que la cible C ne se trouve pas forcément au centre de l'image. Il suffit en effet, pour la mise en oeuvre de l'invention, que la cible C soit située dans ledit champ de vision CV. Généralement, on maintient la cible C dans l'image, tout au long de la partie de trajectoire T1, à la position qu'elle occupe au début de ladite première phase. Toutefois, une autre position peut également être envisagée. Pour des raisons de simplification de la présentation de l'invention, on a aligné, sur la figure 2, la ligne de visée LV sur la cible C ; et
- que le facteur de charge de commande Γco vérifie l'équation Γco=V²/R, avec R le rayon de courbure de la courbe z=f(x), c'est-à-dire R = (1+(dz/dx)²)^{3/2}/(d²z/dx²).

On explicite à présent succinctement, en référence à la figure 2, le calcul de l'expression (2) précitée relative à la partie de trajectoire T1 imposée dans le plan vertical de référence OXZ.

On considère à cet effet une fonction z1=f(x1) correspondant à la fonction de la partie de trajectoire T1 recherchée dans ledit plan OXZ pour maintenir un angle Θo constant.

On suppose, tout d'abord, que le vecteur vitesse $\vec{\text{V}}$ du corps volant M est situé sur l'axe longitudinal AL du missile, c'est-à-dire que l'angle β entre ledit vecteur $\vec{\text{V}}$ et ledit axe longitudinal AL est nul (ceci permet de simplifier les calculs, mais le cas β#0 ne remet pas en cause la validité du procédé utilisé).

Par définition, l'angle Θo vérifie l'expression suivante :$\text{Θo = Θcible - Θmis,}$
- Θmis étant l'assiette longitudinale du corps volant M définie à partir de l'horizontale H passant par le corps volant M ; et
- Θcible étant l'assiette longitudinale que doit avoir le corps volant M pour pointer directement sur la cible C.

En posant K=tgΘo, tgΘo représentant la tangente de l'angle Θo, on obtient de plus$\text{K =} \frac{\text{tgΘcible - tgΘmis}}{\text{1+(tgΘcible . tgΘmis)}} \text{,}$ c'est-à-dire$\text{tgΘmis =} \frac{\text{tgΘcible - K}}{\text{1+(K.tgΘcible)}} \text{.}$

De plus, d'après la définition de la fonction z1=f(x1) et comme β est supposé nul, les expressions suivantes sont également vérifiées :

A l'aide des expressions précédentes, on déduit facilement l'équation différentielle non linéaire :$\text{dz1/dx1 =} \frac{\text{- (f(x1) - K.(xc-x))}}{\text{(K.f(x1)) + (xc-x)}}$

A partir des conditions initiales de cette équation (4) et en tenant compte de l'incidence introduite par un angle β non nul, on obtient finalement l'expression (1) précitée.

On décrit à présent l'utilisation de cette expression (1) dans la mise en oeuvre de l'invention.

Comme indiqué précédemment, les moyens de calcul 6, 7 et 8 représentés respectivement sur les figures 4 à 6 calculent, selon trois modes de réalisation différents, le facteur de charge de commande Γco, en utilisant ladite expression (1).

Dans le premier mode de réalisation de la figure 4, les moyens de calcul 6 utilisent, dans le calcul du facteur de charge de commande Γco :
- pour le gain K, une valeur constante prédéfinie ; et
- pour les distances x et z du corps volant M, des valeurs déterminées à partir de mesures accélérométriques réalisées sur ledit corps volant M.

Lesdits moyens de calcul 6 comportent à cet effet :
- un élément d'intégration 11 qui reçoit, par une liaison 12 d'un dispositif approprié 13, par exemple une centrale inertielle, la valeur Γzex de l'accélération exécutée par le corps volant M selon ladite direction OZ, et qui détermine, à partir d'une double intégration de ladite valeur Γzex, ladite distance z ;
- un élément d'intégration 14 qui reçoit, par une liaison 15, également dudit dispositif 13 ou d'un autre dispositif approprié non représenté, par exemple un accéléromètre spécifique, la valeur Γxex de l'accélération exécutée par le corps volant M suivant ladite direction OX, et qui détermine, à partir d'une double intégration de ladite valeur Γxex, ladite distance x ; et
- un élément de calcul 16 comportant en mémoire la valeur constante prédéfinie du gain K, relié par l'intermédiaire de liaisons 17 et 18 respectivement auxdits éléments d'intégration 11 et 14, calculant le facteur de charge de commande Γco à partir de l'expression (1) précitée et susceptible de transmettre le résultat obtenu par l'intermédiaire d'une liaison 19, qui peut être reliée à la liaison 5 de la figure 3.

On notera que l'on a représenté sur les figures, à chaque fois que cela s'est avéré nécessaire, entre parenthèses à la suite des références de liaisons, les informations transmises par ces liaisons, comme par exemple le facteur de charge de commande Γco transmis par la liaison 19 de la figure 4.

Dans le deuxième mode de réalisation représenté sur la figure 5, les moyens de calcul 7 comportent également lesdits éléments 11, 14 et 16, mais ils comportent de plus des éléments 20, 21 et 22 pour déterminer en temps réel le gain K et l'intégrer dans le calcul du facteur de charge de commande Γco.

A cet effet, ledit élément 20 est un élément d'intégration qui intègre la vitesse α̇ de déplacement de la cible C sur une image prise par le capteur d'images 2 de manière à obtenir une valeur α représentative du déplacement de la cible C sur l'image. De façon connue, ladite vitesse α̇ est directement extraite de l'image par un suiveur d'images 23 qui est relié au capteur d'images 2 par une liaison 24 et qui transmet ladite valeur à à des dispositifs utilisateurs, comme l'élément d'intégration 20, par une liaison 25.

L'élément 21 est également un élément d'intégration destiné à intégrer la vitesse angulaire Θ̇ex exécutée par le corps volant M, reçue par une liaison 27 d'un moyen de mesure gyrométrique approprié, qui est par exemple intégré dans le dispositif 13, de manière à obtenir la valeur Θex de l'assiette longitudinale exécutée par le corps volant M.

Les valeurs α et Θex ainsi calculées sont transmises, respectivement par l'intermédiaire de liaisons 28 et 29, à l'élément de calcul 22 qui calcule alors en temps réel le gain K à partir de l'expression K=tg(α-Θex).

Ledit élément de calcul 22 transmet, également en temps réel, la valeur K ainsi déterminée, par une liaison 30, à l'élément de calcul 16 qui calcule alors le facteur de charge de commande Γco, comme indiqué précédemment, à partir de l'expression (1) précitée.

Dans le troisième mode de réalisation représenté sur la figure 6, on transmet aux moyens de commande 4, comme premier ordre de commande, en plus du facteur de charge de commande Γco tel que calculé dans le premier mode de réalisation précité, une accélération corrective Γ1 destinée à engendrer une action s'opposant à un éventuel déplacement de la cible C dans l'image.

Cette accélération corrective Γ1 n'apporte qu'un ordre additionnel ayant pour seul objectif de compenser les imperfections d'exécution du facteur de charge de commande Γco, notamment en raison de l'existence de retards, de temps de réponse, de biais et/ou de bruits. En effet, si l'ordre de commande Γco était parfaitement exécuté, l'ajout de cette accélération corrective Γ1 serait inutile, puisque la cible C serait alors maintenue fixe dans l'image.

A cet effet, les moyens de calcul 8 comportent un élément de calcul 33 qui calcule l'accélération corrective Γ1 à partir de l'expression :$\text{Γ1 = a.} {\text{α}}^{̇} \text{.Vr}$ dans laquelle :
- a est une constante prédéfinie enregistrée, de préférence égale à 3 ;
- α̇ est la vitesse de déplacement angulaire de la cible dans l'image, reçue du suiveur d'images 23 ; et
- Vr est la vitesse de rapprochement du corps volant M de la cible C. Ladite vitesse Vr peut être transmise audit élément de calcul 33 par un moyen connu non représenté.

Lesdits moyens de calcul 8 comportent, de plus, un élément de calcul 34 qui fait la somme du facteur de charge de commande Γco et de l'accélération corrective Γ1, reçues respectivement par l'intermédiaire de liaisons 35 et 36, et qui transmet le résultat par une liaison 37 qui est, par exemple, reliée à la liaison 5 de la figure 3.

Comme indiqué précédemment, dans le second mode de mise en oeuvre de l'invention, on applique dans ladite première phase, comme premier ordre de commande pour le guidage dans le plan OXZ, une assiette longitudinale de commande Θco calculée par les moyens de calcul 9 représentés schématiquement sur la figure 7, et précisés ci-dessous.

Pour des raisons de précision du guidage, il est nécessaire d'engendrer de plus une action destinée à compenser un éventuel déplacement de la cible C dans l'image, dû notamment aux imperfections de l'exécution de l'ordre de commande de l'assiette longitudinale.

A cet effet, on commande de plus, dans ladite première phase, une accélération corrective Γ2 engendrant une action destinée à s'opposer à un tel déplacement de la cible C dans l'image.

Selon l'invention, ladite assiette longitudinale de commande Θco et ladite accélération corrective Γ2 sont calculées à partir de boucles de commande spécifiques, dont on a représenté uniquement respectivement les parties de boucle BC1 et BC2 qui sont intégrées dans lesdits moyens de calcul 9.

Chacune desdites parties de boucle BC1 et BC2 calcule un ordre de braquage des gouvernes non représentées du corps volant M, tel que précisé ci-dessous.

Ces deux ordres sont additionnés par un élément de calcul 40 qui les reçoit par l'intermédiaire respectivement de liaisons 41 et 42 desdites parties de boucle BC1 et BC2, et qui est susceptible de transmettre le résultat obtenu par une liaison 43 reliée par exemple à la liaison 5 de la figure 3 de manière à pouvoir appliquer simultanément ces deux ordres de braquage aux gouvernes du corps volant M.

Selon l'invention, pour le calcul de l'ordre de braquage τco1 relatif à l'assiette longitudinale de commande Θco, la partie de boucle BC1 comporte :
- un élément de calcul 44 relié audit suiveur d'images 23 et déterminant l'assiette longitudinale de commande Θco. Ledit élément de calcul 44 utilise à cet effet, d'une part, la valeur du déplacement α de la cible dans l'image, calculée à partir de la valeur α̇ reçue dudit suiveur d'images 23, et la valeur de l'angle Θo devant être maintenue constante selon l'invention ;
- un élément de calcul 46 calculant une vitesse angulaire de commande Θ̇co correspondant, dans ce cas, à la dérivée de la différence entre ladite assiette longitudinale de commande Θco reçue par une liaison 47 et l'assiette longitudinale exécutée Θex par le corps volant M, ladite valeur Θex étant reçue par une liaison 48 d'un élément d'intégration 49 qui est relié au dispositif 13 et réalise l'intégration de la vitesse angulaire exécutée Θ̇ex ; et
- un élément de calcul 50 qui détermine, de façon connue, ledit premier ordre de braquage τco1, à partir de ladite vitesse angulaire de commande Θ̇co reçue par une liaison 51 et de la vitesse angulaire Θ̇ex.

Par ailleurs, la partie de boucle BC2 comporte :
- un élément de calcul 53 relié au suiveur d'images 23 pour calculer une accélération corrective Γ2, à partir de la même expression que celle utilisée pour calculer l'accélération corrective Γ1 du mode de réalisation de la figure 6, à savoir Γ2=a.α̇.Vr. Cette accélération corrective Γ2 est destinée à engendrer une action s'opposant à un éventuel déplacement de la cible dans l'image, Γ2 étant proportionnelle à cet effet à la vitesse de déplacement α̇ déterminée par le suiveur d'images 23 ; et
- un élément de calcul 54 déterminant un ordre de braquage τco2 des gouvernes du corps volant, de façon connue, à partir de ladite accélération corrective Γ2 (reçue par une liaison 55), de l'accélération exécutée rzex selon la direction OZ, et de la vitesse angulaire exécutée Θ̇ex.

Toutefois, afin d'éviter que les actions de l'une desdites parties de boucle BC1 ou BC2 n'entraînent par leurs effets une réaction de l'autre, il est nécessaire de réaliser une compensation entre ces deux parties de boucle BC1 et BC2.

Plus précisément, pour que la partie de boucle BC2 n'engendre qu'une correction du déplacement de la cible C dans l'image, et non une correction des effets produits par la partie de boucle BC1, ledit élément de calcul 54 n'utilise pas directement l'accélération exécutée Γzex et la vitesse angulaire exécutée Θ̇ex dans ses calculs, mais il utilise une accélération compensée Γcomp et une vitesse angulaire compensée Θ̇comp reçues respectivement par l'intermédiaire de liaisons 56 et 57 et calculées à partir des expressions : dans lesquelles :
- Θ̇aux est une vitesse angulaire auxiliaire correspondant, selon l'invention, à la vitesse angulaire Θ̇co qui est transmise par la liaison dédoublée 51 à un élément de calcul 60, ledit élément de calcul 60 calculant la différence Θ̇ex-Θ̇co (c'est-à-dire Θ̇comp) et transmettant cette différence à l'élément de calcul 54 par la liaison 57 ; et
- Faux est une accélération auxiliaire calculée par un élément de calcul 61 à partir de l'expression :
$\text{Γaux = V.} {\text{Θ}}^{̇} \text{co,}$ V étant la vitesse précitée du corps volant M dans le plan vertical de référence OXZ.

Cette vitesse V est transmise audit élément de calcul 61 par un moyen connu non représenté.

De plus, la différence (Γzex-Γaux) est calculée par un élément de calcul 62 relié par des liaisons 56 et 63 aux éléments de calcul 54 et 61.

On notera que l'on utilise dans les compensations les valeurs Γaux et Θ̇aux précitées, car on n'a pas accès directement aux valeurs gyrométriques et accélérométriques exécutées par le corps volant, en réponse à une commande de la partie de boucle BC1.

Comme indiqué précédemment, selon l'invention, la trajectoire T présente deux parties T1 et T2 relatives respectivement auxdites première et seconde phases précitées du guidage.

La seconde phase, donc également la partie de trajectoire T2, commence lorsque le corps volant M est situé à une distance horizontale d du point de référence O suivant l'axe OX, comme représenté sur la figure 1.

Pour déterminer cette position de début de seconde phase, l'invention prévoit deux modes de réalisation différents.

Dans un premier mode de réalisation, on fait débuter ladite seconde phase lorsque la dérivée ε̇ par rapport au temps de la valeur écartométrique réelle, obtenue par exemple à partir de la vitesse α̇ déterminée sur une image et de la valeur Θ̇ex, devient égale à une valeur maximale ε̇max qui vérifie l'équation :${\text{ε}}^{̇} \text{max = (Γmax-A) / (B.V)}$ dans laquelle :
- A est une constante prédéfinie, par exemple égale à 5 m/s², tenant compte du temps de réponse du corps volant M ;
- B est une constante prédéfinie, par exemple égale à la constante a précitée ;
- Γmax est ledit facteur de charge maximal ; et
- V est la valeur de la projection du vecteur vitesse du corps volant M sur ledit plan vertical de référence OXZ.

Par ailleurs, dans un second mode de réalisation, on fait débuter ladite seconde phase lorsque l'assiette longitudinale de commande Θco devient égale à une valeur limite d'assiette longitudinale, obtenue par l'application audit corps volant M dudit facteur de charge maximal Γmax, en prenant en compte la constante de temps de mise en virage du corps volant M.

## Revendications

1. Procédé de guidage d'un corps volant (M), notamment un missile, vers une cible (C) située sur le territoire (S) survolé par le corps volant (M), ledit procédé présentant deux phases, dont l'une correspond à la commande d'un facteur de charge maximal, ledit corps volant (M) comportant un capteur d'images (2) qui observe, vers le bas et vers l'avant du corps volant (M), suivant une ligne de visée (LV), ledit territoire survolé (S),
**caractérisé en ce que**, lors de l'approche de la cible (C) :
- dans une première phase, qui débute lorsque l'on détecte la cible (C) dans une image engendrée par le capteur d'images (2) :
. on maintient constant l'angle non nul (Θo) entre ladite ligne de visée (LV) du capteur d'images (2) et l'axe longitudinal (AL) dudit corps volant (M) ; et
. on impose audit corps volant (M) une trajectoire telle que la cible (C) est maintenue fixe dans l'image ; puis
- dans une seconde phase, qui débute lorsque le facteur de charge maximal susceptible d'être appliqué audit corps volant (M) correspond au facteur de charge qui doit être appliqué audit corps volant (M) pour incurver ladite trajectoire (T) afin de rejoindre ladite cible (C), on guide ledit corps volant (M) directement vers ladite cible (C), en appliquant ledit facteur de charge maximal.

2. Procédé selon la revendication 1,
**caractérisé en ce que**, dans ladite première phase, pour guider ledit corps volant (M) le long de ladite trajectoire (T) imposée :
- on calcule :
. un premier ordre de commande, pour guider ledit corps volant (M) dans un plan vertical de référence (OXZ) passant par ledit corps volant (M) et ladite cible (C) ; et
. un second ordre de commande, pour guider ledit corps volant (M) dans le plan horizontal (OXY) ; et
- on applique audit corps volant (M) lesdits premier et second ordres de commande ainsi calculés.

3. Procédé selon la revendication 2,
**caractérisé en ce que** ledit premier ordre de commande est un ordre de commande du facteur de charge du corps volant (M), appliquant un facteur de charge de commande (Γco).

4. Procédé selon la revendication 3,
**caractérisé en ce que** l'on calcule le facteur de charge de commande Γco à partir des expressions suivantes : dans lesquelles :
- K est une valeur de gain ;
- x est la distance entre le corps volant (M) et un point de référence (O), selon une direction horizontale (OX) dudit plan vertical de référence (OXZ) ;
- z est la distance entre le corps volant (M) et ledit point de référence (O), selon une direction verticale (OZ) dudit plan vertical de référence (OXZ) ;
- xc est la distance entre la cible (C) et ledit point de référence (O), selon ladite direction horizontale (OX), de valeur constante ; et
- V est la valeur de la projection du vecteur vitesse du corps volant (M) sur ledit plan vertical de référence (OXZ).

5. Procédé selon la revendication 4,
**caractérisé en ce que**, pour calculer ledit facteur de charge de commande Γco, on utilise :
- pour le gain K, une valeur constante prédéfinie ; et
- pour les distances x et z du corps volant (M), des valeurs déterminées à partir de mesures accélérométriques réalisées sur ledit corps volant (M).

6. Procédé selon la revendication 4,
**caractérisé en ce que**, pour calculer ledit facteur de charge de commande Γco :
- on calcule le gain K à partir de l'équation K=tg(α-Θex), dans laquelle :
. α représente la position angulaire de la cible (C) dans l'image prise par le capteur d'images (2) ; et
. Θex est la valeur de l'assiette longitudinale exécutée par le corps volant (M) ; et
- on détermine les distances x et z du corps volant à partir de mesures accélérométriques réalisées sur ledit corps volant (M).

7. Procédé selon la revendication 6,
**caractérisé en ce que** l'angle α est déterminé à partir de mesures réalisées par un suiveur d'images (23), sur une image prise par ledit capteur d'images (2).

8. Procédé selon l'une quelconque des revendications 3 à 7,
**caractérisé en ce que**, de plus :
- on calcule une accélération corrective (Γ1) susceptible d'engendrer une action s'opposant au déplacement de la cible (C) dans l'image ; et
- on ajoute l'accélération corrective (Γ1) ainsi calculée au facteur de charge de commande (Γco) à appliquer au corps volant (M).

9. Procédé selon la revendication 8,
**caractérisé en ce que** ladite accélération corrective Γ1 est calculée à partir de l'expression :$\text{Γ1 = a.} {\text{α}}^{̇} \text{.Vr}$ dans laquelle :
- a est une constante ;
- α̇ est la vitesse de déplacement angulaire de la cible (C) dans l'image ; et
- Vr est la vitesse de rapprochement du corps volant (M) de la cible (C).

10. Procédé selon la revendication 2,
**caractérisé en ce que** ledit premier ordre de commande est un ordre de commande de l'assiette longitudinale du corps volant, appliquant une assiette longitudinale de commande (Θco).

11. Procédé selon la revendication 10,
**caractérisé en ce que**, dans ladite première phase, en plus de ladite assiette longitudinale de commande (Θco), on calcule et on applique audit corps volant une accélération corrective (Γ2) qui engendre une action s'opposant à un éventuel déplacement de la cible (C) dans l'image.

12. Procédé selon la revendication 11, ledit corps volant (M) étant guidé à l'aide de gouvernes, et ladite assiette longitudinale de commande (Θco) et ladite accélération corrective (Γ2) étant calculées et appliquées chacune au moyen d'une boucle de commande spécifique (BC1, BC2),
**caractérisé en ce que** l'on fait fonctionner en parallèle lesdites boucles de commande (BC1, BC2) de manière à obtenir deux ordres séparés (τco1, τco2) de braquage des gouvernes du corps volant (M) que l'on applique simultanément aux gouvernes dudit corps volant (M).

13. Procédé selon l'une des revendications 11 ou 12,
**caractérisé en ce que**, pour calculer l'accélération corrective (Γ2), on tient compte de la vitesse angulaire et de l'accélération du corps volant susceptibles d'être engendrées par l'application de l'assiette longitudinale de commande (Θco), devant être appliquée simultanément à ladite accélération corrective (Γ2).

14. Procédé selon la revendication 13,
**caractérisé en ce que** ladite vitesse angulaire Θaux et ladite accélération Faux sont calculées à partir des expressions suivantes : dans lesquelles :
- Θ̇co est la vitesse angulaire obtenue à partir de l'assiette longitudinale de commande (Θco) ; et
- V est la valeur de la projection du vecteur vitesse du corps volant (M) sur ledit plan vertical de référence (OXZ).

15. Procédé selon l'une quelconque des revendications 1 à 14,
**caractérisé en ce que** l'on fait débuter ladite seconde phase lorsque la dérivée ε̇ par rapport au temps de la valeur écartométrique réelle devient égale à une valeur maximale ε̇max qui vérifie l'équation :${\text{ε}}^{̇} \text{max = (Γmax-A) / (B.V)}$ dans laquelle :
- A et B sont deux constantes prédéfinies ;
- Γmax est ledit facteur de charge maximal ; et
- V est la valeur de la projection du vecteur vitesse du corps volant (M) sur ledit plan vertical de référence (OXZ).

16. Procédé selon l'une quelconque des revendications 1 à 14,
**caractérisé en ce que** l'on fait débuter ladite seconde phase lorsque l'assiette longitudinale de commande (Θco) devient égale à une valeur limite d'assiette longitudinale, obtenue par l'application audit corps volant (M) dudit facteur de charge maximal, en prenant en compte la constante de temps de mise en virage du corps volant (M).

17. Dispositif pour la mise en oeuvre du procédé spécifié sous l'une quelconque des revendications 1 à 16, ledit dispositif (1) étant monté à bord d'un corps volant (M) et comportant :
- un capteur d'images (2) pour prendre suivant une ligne de visée (LV) des images du territoire survolé (S), ladite ligne de visée (LV) du capteur d'images (2) étant fixe par rapport à l'axe longitudinal (AL) du corps volant (M) ;
- un système de calcul (3) pour déterminer des ordres de commande dudit corps volant (M), à partir d'images prises par ledit capteur d'images (2) ; et
- des moyens de commande (4) pour appliquer audit corps volant (M) les ordres de commande déterminés par ledit système de calcul (3),
**caractérisé en ce que** ledit système de calcul (3) détermine des ordres de commande permettant :
- dans ladite première phase, d'imposer audit corps volant (M) une trajectoire (T) telle que la cible (C) soit maintenue fixe dans l'image ; et
- dans ladite seconde phase, de guider ledit corps volant (M) directement vers ladite cible (C).

18. Dispositif selon la revendication 17, destiné plus particulièrement à la mise en oeuvre du procédé spécifié sous l'une quelconque des revendications 3 à 9,
**caractérisé en ce que** ledit système de calcul (3) détermine ledit facteur de charge de commande (Γco).

19. Dispositif selon la revendication 17, destiné plus particulièrement à la mise en oeuvre du procédé spécifié sous l'une quelconque des revendications 10 à 14,
**caractérisé en ce que** ledit système de calcul (3) détermine ladite assiette longitudinale de commande (Θco).

20. Dispositif selon la revendication 19,
**caractérisé en ce que** ledit système de calcul (3) détermine, de plus, ladite accélération corrective (Γ2).

21. Dispositif selon l'une quelconque des revendications 17 à 20,
**caractérisé en ce que** ledit capteur d'images (2) est un capteur à rayonnement infrarouge.

22. Dispositif selon l'une quelconque des revendications 17 à 20,
**caractérisé en ce que** ledit capteur d'images (2) est un capteur à rayonnement visible.

## Patentansprüche

1. Verfahren zur Lenkung eines Flugkörpers (M), insbesondere einer Rakete, auf ein Ziel (C) zu, das sich auf dem von dem genannten Flugkörper überflogenen Gelände befindet, wobei das genannte Verfahren zwei Phasen aufweist, von denen eine der Steuerung eines maximalen Lastfaktors entspricht und der genannte Flugkörper (M) einen Bildsensor (2) umfasst, der nach unten und nach vorn in Bezug auf den Flugkörper (M) entlang einer optischen Achse (LV) das genannte überflogene Gelände (S) beobachtet,
**dadurch gekennzeichnet, dass** bei Annäherung an das Ziel (C)
- in einer ersten Phase, die beginnt, wenn das Ziel (C) in einem von dem Bildsensor (2) erzeugten Bild entdeckt wird:
• der Winkel, der nicht gleich Null ist (θo), zwischen der optischen Achse (LV) des Bildsensors (2) und der Längsachse (AL) des genannten Flugkörpers (M) konstant gehalten wird, und
• dem Flugkörper (M) eine Flugbahn vorgegeben wird, so dass das Ziel fest im Bild gehalten wird, dann
- in einer zweiten Phase, die beginnt, wenn der maximale Lastfaktor, der auf den Flugkörper (M) angewandt werden kann, dem Lastfaktor entspricht, der auf den Flugkörper (M) angewandt werden muss, um die genannte Flugbahn (T) zu krümmen, damit das genannte Ziel (C) erreicht wird, der genannte Flugkörper (M) direkt auf das genannte Ziel (C) zugelenkt wird, indem der maximale Lastfaktor angewandt wird.

2. Verfahren gemäß Anspruch 1,
**dadurch gekennzeichnet, dass** in der genannten ersten Phase zur Lenkung des genannten Flugkörpers (M) entlang der genannten vorgegebenen Flugbahn (T)
- folgendes berechnet wird:
• ein erster Steuerbefehl zur Lenkung des genannten Flugkörpers (M) in einer senkrechten Bezugsebene (OXZ), die durch den genannten Flugkörper (M) und das genannte Ziel (C) verläuft, und
• ein zweiter Steuerbefehl zur Lenkung des genannten Flugkörpers (M) in der waagerechten Ebene (OXY), und
- auf den genannten Flugkörper (M) der so berechnete genannte erste und der genannte zweite Steuerbefehl angewandt werden.

3. Anspruch gemäß Anspruch 2,
**dadurch gekennzeichnet, dass** der genannte erste Steuerbefehl ein Steuerbefehl des Lastfaktors des Flugkörpers (M) ist, der einen Steuerlastfaktor (Γco) anwendet.

4. Verfahren gemäß Anspruch 3,
**dadurch gekennzeichnet, dass** der Steuerlastfaktor Γco auf der Grundlage folgender Ausdrücke berechnet wird: in denen:
- K ein Verstärkungswert ist;
- x der Abstand zwischen dem Flugkörper (M) und einem Bezugspunkt (0) in einer waagerechten Richtung (OX) der genannten senkrechten Bezugsebene (OXZ) ist;
- z der Abstand zwischen dem Flugkörper (M)und dem genannten Bezugspunkt (0) in einer senkrechten Richtung (OZ) der genannten senkrechten Bezugsebene (OXZ) ist;
- xc der Abstand zwischen dem Ziel (C) und dem genannten Bezugspunkt (0) in der genannten waagerechten Richtung (OX) ist und einen konstanten Wert besitzt; und
- V der Wert der Projektion des Geschwindigkeitsvektors des Flugkörpers (M) auf die genannte senkrechte Bezugsebene (OXZ) ist.

5. Verfahren gemäß Anspruch 4,
**dadurch gekennzeichnet, dass** zur Berechung des genannten Steuerlastfaktors Γco folgendes verwendet wird:
- für die Verstärkung K ein vordefinierter konstanter Wert und
- für die Entfernungen x und z des Flugkörpers (M) Werte, die auf der Grundlage von am genannten Flugkörper (M) durchgeführten Beschleunigungsmessungen ermittelt wurden.

6. Verfahren gemäß Anspruch 4,
**dadurch gekennzeichnet, dass** zur Berechung des genannten Steuerlastfaktors Γco
- die Verstärkung K auf der Grundlage der Gleichung K= tg(α-Θex) berechnet wird, in der:
• α die Winkelposition des Ziels (C) in dem vom Bildsensor (2) aufgenommenen Bild darstellt und
• Θex der Wert der vom Flugkörper (M) ausgeführten Wert der Längstrimmung ist, und
- die Entfernungen x und z des Flugkörpers auf der Grundlage von Beschleunigungsmessungen ermittelt werden, die an dem genannten Flugkörper (M) durchgeführt wurden.

7. Verfahren gemäß Anspruch 6,
**dadurch gekennzeichnet, dass** der Winkel α auf der Grundlage von Messungen ermittelt wird, die von einem Bildsucher (23) auf einem von dem genannten Bildsensor (2) aufgenommenen Bild vorgenommen wurden.

8. Verfahren gemäß einem der Ansprüche 3 bis 7,
**dadurch gekennzeichnet, dass** außerdem:
- eine Korrekturbeschleunigung (Γ1) berechnet wird, die eine Aktion bewirken kann, die der Bewegung des Ziels (C) auf dem Bild entgegenwirkt, und
- die so berechnete Korrekturbeschleunigung (Γ1) zum Steuerlastfaktor (Γco), der auf den Flugkörper (M) anzuwenden ist, hinzugefügt wird.

9. Verfahren gemäß Anspruch 8,
**dadurch gekennzeichnet, dass** die genannte Korrekturbeschleunigung Γ1 auf der Grundlage des folgenden Ausdrucks berechnet wird:$\text{Γ1 =} \text{a} \text{·} {\text{α}}^{̇} \text{·} \text{Vr} \text{,}$ in der
- a eine Konstante ist;
- α̇ die Geschwindigkeit der Winkelverschiebung des Ziels (C) im Bild ist, und
- Vr die Annäherungsgeschwindigkeit des Flugkörpers (M) an das Ziel (C) ist.

10. Verfahren gemäß Anspruch 2,
**dadurch gekennzeichnet, dass** der genannte erste Steuerbefehl ein Steuerbefehl der Längstrimmung des Flugkörpers ist, der eine Steuerlängstrimmung (Θco) anwendet.

11. Verfahren gemäß Anspruch 10,
**dadurch gekennzeichnet, dass** in der genannten ersten Phase zusätzlich zur genannten Steuerlängstrimmung (Θco) eine Korrekturbeschleunigung (Γ2) berechnet und auf den genannten Flugkörper angewandt wird, die eine Aktion bewirkt, die einer eventuellen Bewegung des Ziels (C) auf dem Bild entgegenwirkt.

12. Verfahren gemäß Anspruch 11, wobei der genannte Flugkörper (M) mit Hilfe von Steuerflächen gelenkt wird und die genannte Steuerlängstrimmung (Θco) und die genannte Korrekturbeschleunigung (Γ2) berechnet und jede mittels einer speziellen Steuerschleife (BC1, BC2) angewandt wird,
**dadurch gekennzeichnet, dass** man die genannten Steuerschleifen (BC1, BC2) parallel funktionieren lässt, so dass man zwei getrennte Befehle (τco1. τco2) zum Ausschlag der Steuerflächen des Flugkörpers (M) erhält, die man gleichzeitig auf die Steuerflächen des genannten Flugkörpers (M) anwendet.

13. Verfahren gemäß einem der Ansprüche 11 oder 12,
**dadurch gekennzeichnet, dass** zur Berechnung der Korrekturbeschleunigung (Γ2) die Winkelgeschwindigkeit und die Beschleunigung des Flugkörpers berücksichtigt werden, die durch die Anwendung der Steuerlängstrimmung (Θco), die gleichzeitig auf die genannte Korrekturbeschleunigung (Γ2) anzuwenden ist, erzeugt worden sein können.

14. Verfahren gemäß Anspruch 13,
**dadurch gekennzeichnet, dass** die genannte Winkelgeschwindigkeit Θ̇*Hilfs* und die genannte Beschleunigung ΓHilfs auf der Grundlage der folgenden Ausdrücke berechnet werden: in denen
- Θ̇*co* die Winkelgeschwindigkeit ist, die man ausgehend von der Steuerlängstrimmung (Θco) erhalten hat, und
- V der Wert der Projektion des Geschwindigkeitsvektors des Flugkörpers (M) auf die genannte senkrechte Bezugsebene (OXZ) ist.

15. Verfahren nach einem beliebigen der Ansprüche 1 bis 14,
**dadurch gekennzeichnet, dass** man die genannte zweite Phase beginnen lässt, wenn die Ableitung ε̇ in Bezug auf die Zeit des tatsächlichen Abstandsmesswerts gleich einem Maximalwert ε̇max wird, der die folgende Gleichung bestätigt:${\text{ε}}^{̇} \text{max = (Γmax-A) / (B.V),}$ in der
- A und B zwei vorher festgelegte Konstanten sind;
- Γmax der genannte maximale Lastfaktor ist; und
- V der Wert der Projektion des Geschwindigkeitsvektors des Flugkörpers (M) auf die genannte senkrechte Bezugsebene (OXZ) ist.

16. Verfahren nach einem beliebigen der Ansprüche 1 bis 14,
**dadurch gekennzeichnet, dass** man die genannte zweite Phase beginnen lässt, wenn die Steuerlängstrimmung (Θco) gleich einem Grenzwert der Längstrimmung wird, der durch Anwendung des genannten maximalen Lastfaktors auf den genannten Flugkorper (M) erzielt wurde, wobei die Zeitkonstante des Versetzens des Flugkörpers (M) in eine Schwenkbewegung berücksichtigt wurde.

17. Vorrichtung zur Anwendung des in einem beliebigen der Ansprüche 1 bis 16 spezifizierten Verfahrens, wobei die genannte Vorrichtung (1) an Bord eines Flugkörpers (M) montiert ist und folgendes umfasst:
- einen Bildsensor (2), um entlang einer optischen Achse (LV) Bilder des überflogenen Geländes (S) aufzunehmen, wobei die genannte optische Achse (LV) des Bildsensors (2) in Bezug auf die Längsachse (AL) des Flugkörpers (M) fest ist;
- ein Rechensystem (3) zur Ermittlung der Steuerbefehle des genannten Flugkörpers (M) auf der Grundlage von Bildern, die durch den genannten Bildsensor (2) aufgenommen worden sind; und
- Steuermittel (4), um auf den genannten Flugkörper (M) die durch das genannte Rechensystem (3) ermittelten Steuerbefehle anzuwenden,
**dadurch gekennzeichnet, dass** das genannte Rechensystem (3) Steuerbefehle ermittelt, die es ermöglichen,
- in der genannten ersten Phase, dem genannten Flugkörper (M) eine Flugbahn (T) vorzugeben, so dass das Ziel (C) fest im Bild gehalten wird, und
- in der genannten zweiten Phase den genannten Flugkörper (M) direkt auf das genannte Ziel (C) zuzulenken,

18. Vorrichtung gemäß Anspruch 17 spezieller zur Anwendung des unter einem der Ansprüche 3 bis 9 spezifizierten Verfahrens,
**dadurch gekennzeichnet, dass** das genannte Rechensystem (3) den genannten Steuerlastfaktor (Γco) ermittelt.

19. Vorrichtung gemäss Anspruch 17 spezieller zur Anwendung des unter einem beliebigen der Ansprüche 10 bis 14 spezifizierten Verfahrens, **dadurch gekennzeichnet, dass** das genannte Rechensystem (3) die genannte Steuerlängstrimmung (Θco) ermittelt.

20. Vorrichtung gemäss Anspruch 19,
**dadurch gekennzeichnet, dass** das genannte Rechensystem (3) außerdem die genannte Korrekturbeschleunigung (Γ2) ermittelt.

21. Vorrichtung gemäss einem beliebigen der Ansprüche 17 bis 20,
**dadurch gekennzeichnet, dass** der genannte Bildsensor (2) ein Infrarotstrahlungssensor ist.

22. Vorrichtung gemäss einem beliebigen der Ansprüche 17 bis 20,
**dadurch gekennzeichnet, dass** der genannte Bildsensor (2) ein Sensor mit sichtbarer Strahlung ist,

## Claims

1. Method for guiding a flying object (M), especially a missile, towards a target (C) situated on the territory (S) overflown by the flying object (M), the said method featuring two phases, one of which corresponds to the control of a maximum load factor, the said flying object (M) including an image sensor (2) which observes the said territory (S) overflown, downwards and forwards of the flying object (M), along a line of sight (LV), **characterized in that**, during the approach to the target (C):
- in a first phase, which starts when the target (C) is detected in an image generated by the image sensor (2) :
· the non-zero angle (Θo) between the said line of sight (LV) of the image sensor (2) and the longitudinal axis (AL) of the said flying object (M) is kept constant; and
· a trajectory is imposed on the said flying object (M) such that the target (C) is held fixed in the image; then
- in a second phase, which starts when the maximum load factor capable of being applied to the said flying object (M) corresponds to the load factor which has to be applied to the said flying object (M) in order to curve the said trajectory (T) so as to join up with the said target (C), the said flying object (M) is guided directly towards the said target (C), by applying the said maximum load factor.

2. Method according to Claim 1, **characterized in that**, in the said first phase, in order to guide the said flying object (M) along the said imposed trajectory (T) :
· a first control command is calculated, in order to guide the said flying object (M) in a vertical reference plane (OXZ) -passing through the said flying object (M) and the said target (C); and
· a second control command is calculated, in order to guide the said flying object (M) in the horizontal plane (OXY); and
· the said first and second control commands thus calculated are applied to the said flying object (M).

3. Method according to Claim 2, **characterized in that** the said first control command is a control command for the load factor of the flying object (M), applying a command load factor (Γco).

4. Method according to Claim 3, **characterized in that** the command load factor Γco is calculated from the following expressions: in which:
- K is a gain value;
- x is the distance between the flying object (M) and a reference point (O), along a horizontal direction (OX) of the said vertical reference plane (OXZ);
- z is the distance between the flying object (M) and the said reference point (O), along a vertical direction (OZ) of the said vertical reference plane (OXZ);
- xc is the distance between the target (C) and the said reference point (O), along the said horizontal direction (OX), of constant value; and
- V is the value of the projection of the speed vector of the flying object (M) on the said vertical reference plane (OXZ).

5. Method according to Claim 4, **characterized in that**, to calculate the said command load factor Γco, use is made of:
- for the gain K, a predefined constant value; and
- for the distances x and z of the flying object (M) , values determined on the basis of accelerometer measurements taken on the said flying object (M).

6. Method according to Claim 4, **characterized in that**, to calculate the said command load factor Γco,
- the gain K is calculated from the equation K = tan(α-Θex), in which;
. α represents the angular position of the target (C) in the image taken by the image sensor (2); and
. Θex is the value of the longitudinal attitude taken up by the flying object (M); and
- the distances x and z of the flying object are determined from accelerometer measurements taken on the said flying object (M).

7. Method according to Claim 6, **characterized in that** the angle α is determined on the basis of measurements taken by an image tracker (23), on an image taken by the said image sensor (2).

8. Method according to any one of Claims 3 to 7,
**characterized in that**, additionally:
- a corrective acceleration (Γ1) is calculated which is capable of generating an action opposing the movement of the target (C) in the image; and
- the corrective acceleration (Γ1) thus calculated is added to the command load factor (Γco) to be applied to the flying object (M) .

9. Method according to Claim 8, **characterized in that** the said corrective acceleration Γ1 is calculated from the expression:$\text{Γ1 = a.} {\text{α}}^{̇} \text{.Vr}$ in which:
- a is a constant;
- α̇ is the speed of angular movement of the target (C) in the image; and
- Vr is the speed at which the flying object (M) is approaching the target (C).

10. Method according to Claim 2, **characterized in that** the said first control command is a command for control of the longitudinal attitude of the flying object, applying a command longitudinal attitude (Θco).

11. Method according to Claim 10, **characterized in that**, in the said first phase, in addition to the said command longitudinal attitude (Θco), a corrective acceleration (Γ2) is calculated and applied to the said flying object, which generates an action opposing any movement of the target (C) in the image.

12. Method according to Claim 11, the said flying object (M) being guided with the aid of control surfaces, and the said command longitudinal attitude (Θco) and the said corrective acceleration (Γ2) each being calculated and applied by means of a specific control loop (BC1, BC2), **characterized in that** the said control loops (BC1, BC2) are made to function in parallel in such a way as to obtain two separate commands (τco1, τco2) for deflection of the control surfaces of the flying object (M) which are applied simultaneously to the control surfaces of the said flying object (M).

13. Method according to one of Claims 11 and 12,
**characterized in that**, in order to calculate the corrective acceleration (Γ2), account is taken of the angular speed and of the acceleration of the flying object which are capable of being caused by the application of the command longitudinal attitude (Θco), having to be applied simultaneously to the said corrective acceleration (Γ2).

14. Method according to Claim 13, **characterized in that** the said angular speed Θ̇aux and the said acceleration Γaux are calculated from the following expressions: in which:
- Θ̇co is the angular speed obtained on the basis of the command longitudinal attitude (Θco); and
- V is the value of the projection of the speed vector of the flying object (M) onto the said vertical reference plane (OXZ).

15. Method according to any one of Claims 1 to 14,
**characterized in that** the said second phase is made to start when the derivative ε̇ with respect to time of the actual angular-deflection value becomes equal to a maximum value ε̇max which satisfies the equation:${\text{ε}}^{̇} \text{max = (Γmax -A)/(B.V)}$ in which:
- A and B are two predefined constants;
- Fmax is the said maximum load factor; and
- V is the value of the projection of the speed vector of the flying object (M) on to the said vertical reference plane (OXZ).

16. Method according to any one of Claims 1 to 14,
**characterized in that** the said second phase is made to start when the command longitudinal attitude (Θco) becomes equal to a limit value of longitudinal attitude, obtained by the application to the said flying object (M) of the said maximum load factor, taking account of the banking time constant of the flying object (M).

17. Device for implementing the method specified under any one of Claims 1 to 16, the said device (1) being mounted on board a flying object (M) and including:
- an image sensor (2) for taking images of the territory (S) overflown along a line of sight (LV), the said line of sight (LV) of the image sensor (2) being fixed with respect to the longitudinal axis (AL) of the flying object (M);
- a calculating system (3) for determining control commands for the said flying object (M), on the basis of images taken by the said image sensor (2); and
- control means (4) for applying to the said flying object (M) the control commands determined by the said calculating system (3),
**characterized in that** the said calculating system (3) determines control commands making it possible:
- in the said first phase, to impose on the said flying object (M) a trajectory (T) such that the target (C) is held fixed in the image; and
- in the said second phase, to guide the said flying object (M) directly onto the said target (C).

18. Device according to Claim 17, intended more particularly for implementing the method specified under any one of Claims 3 to 9, **characterized in that** the said calculating system (3) determines the said command load factor (Γco).

19. Device according to Claim 17, intended more particularly for implementing the method specified under any one of Claims 10 to 14, **characterized in that** the said calculating system (3) determines the said command longitudinal attitude (Θco).

20. Device according to Claim 19, **characterized in that** the said calculating system (3) further determines the said corrective acceleration (Γ2).

21. Device according to any one of Claims 17 to 20,
**characterized in that** the said image sensor (2) is an infrared-radiation sensor.

22. Device according to any one of Claims 17 to 20,
**characterized in that** the said image sensor (2) is a visible-radiation sensor.
